# EUROPÄISCHE PATENTSCHRIFT

(11) **EP 2 830 779 B1**
(45) Veröffentlichungstag und Bekanntmachung des Hinweises auf die Patenterteilung: **16.01.2019**
(21) Anmeldenummer: 13719014.6
(22) Anmeldetag: 28.03.2013
(51) Int. Cl.: B24C 1/00, B08B 7/00, B05B 7/04, B05B 14/40

(54) **TROCKENEIS-REINIGUNGSEINRICHTUNG UND VERFAHREN FÜR EINE LACKIERANLAGE**
DRY-ICE CLEANING DEVICE AND PROCESS FOR A PAINTING INSTALLATION
DISPOSITIF DE NETTOYAGE À LA NEIGE CARBONIQUE ET PROCÉDÉ ASSOCIÉ À UNE INSTALLATION DE PEINTURE

(30) Priorität: 30.03.2012 DE 102012006567
(43) Veröffentlichungstag der Anmeldung: 04.02.2015
(73) Patentinhaber: Dürr Systems AG, 74321 Bietigheim-Bissingen (DE)
(72) Erfinder: HERRE, Frank, 71739 Oberriexingen (DE); FREY, Marcus, 71263 Weil der Stadt (DE); BAUMANN, Michael, 74223 Flein (DE); SOMMER, Georg M., 71642 Ludwigsburg (DE); BUCK, Thomas, 74343 Sachsenheim (DE)
(74) Vertreter: v. Bezold & Partner Patentanwälte - PartG mbB
(86) Internationale Anmeldenummer: PCT/EP2013/000955
(87) Internationale Veröffentlichungsnummer: WO 2013/143707

(56) Entgegenhaltungen:
- WO-A1-01/17726
- WO-A1-2012/163491
- DE-A1- 10 251 815
- DE-A1-102007 027 618
- DE-A1-102007 033 788
- DE-B3-102005 002 365

## Beschreibung

Die Erfindung betrifft eine für eine Lackieranlage geeignete Reinigungseinrichtung zur Reinigung zumindest eines Bauteils der Lackieranlage, insbesondere zur Reinigung eines Bauteils eines Lackierroboters oder eines Handhabungsroboters, und ein entsprechendes Reinigungsverfahren. Mit der Reinigungseinrichtung ist ein System gemeint, das auch die zu reinigenden Bauteile und ggf. Bewegungsvorrichtungen hierfür sowie ggf. erforderliche Programmsteuerungen, Bewegungssteuerungen und sonstige insbesondere automatische Steuerungen umfassen kann.

Beim Lackieren von Kraftfahrzeugkarosserien und deren Anbauteilen kommt es unvermeidbar zu einer Verschmutzung der in der Lackieranlage eingesetzten Bauteile, wie z.B. Zerstäuber, Tür- oder Haubenöffner ("Openertools"), Gitterroste, Roboterteile, Lackierkabinenwände, etc., durch ausgegebenen Lacknebel, Lacktropfen, Lackoverspray, usw.. Für die deshalb in regelmäßigen Abständen erforderliche Reinigung sind verschiedene Reinigungseinrichtungen und Reinigungsverfahren bekannt, die jedoch mit einigen Nachteilen verbunden sind.

Ein übliches Reinigungsverfahren ist das Sprühreinigungsverfahren mittels Spülmittel und Druckluft zum Trocknen der zu reinigenden Bauteile. Ein weiteres übliches Reinigungsverfahren ist das mechanische Reinigungsverfahren mit Bürste, das meist in Kombination mit dem Sprühreinigungsverfahren zur Anwendung kommt.

Nachteilig an diesen üblichen Reinigungsverfahren ist der erforderliche große Zeitaufwand für die Trocknung, der Spülmittelverbrauch und die Baugröße der erforderlichen Reinigungstechnik. Bei dem mechanischen Reinigungsverfahren mit Bürste besteht ferner der Nachteil, dass die Bürste verschleißanfällig ist und selbst durch Lack verschmutzt werden kann. Außerdem können gelöste Borsten an den zu reinigenden Bauteilen hängen bleiben und später während des Lackierprozesses z.B. auf zu beschichtende Kraftfahrzeugkarosserien oder deren Anbauteile fallen und diese beschädigen.

Zur Vorbehandlung von nachfolgend zu lackierenden oder zu beschichtenden Gegenständen wie beispielsweise Stoßfängern oder Felgen von Kraftfahrzeugen ist es bereits bekannt, diese Gegenstände mittels von Robotern geführter Strahldüsen mit partikelförmigem Trockeneis zu reinigen (WO 01/17726 A1, DE 10 2007 033 788 A1, DE 102 51 815 A1 und DE 10 2007 027 618 A1). Hierbei handelt es sich aber nicht um die Reinigung von Bauteilen der jeweiligen Lackier- oder Beschichtungsanlage.

Ferner offenbaren DE 10 2011 103 117 A1 oder WO 2012/163491 A1 eine Lackieranlage zum Beschichten von durch eine Lackierkabine geförderten Gegenständen mit Lackierrobotern und mit an der Kabinenwand angeordneten Düsen zum Reinigen der Zerstäuber der Lackierroboter, wobei die Düsen CO₂-Schnee oder CO₂-Pellets auf die zu reinigenden Bereiche der Zerstäuber applizieren.

Aufgabe der Erfindung ist es, eine alternative und/oder verbesserte für eine Lackieranlage geeignete Reinigungseinrichtung zum Reinigen von Bauteilen einer Lackieranlage zu schaffen.

Diese Aufgabe kann insbesondere durch die Merkmale der unabhängigen Ansprüche gelöst werden. Vorteilhafte Weiterbildungen sind in den Unteransprüchen beschrieben.

Die Erfindung sieht eine für eine Lackieranlage geeignete Reinigungseinrichtung zur Reinigung zumindest eines Bauteils der Lackieranlage, insbesondere zumindest eines Bauteils eines Lackierroboters oder eines Handhabungsroboters, vor, wobei mindestens eine Trockeneisdüse zur Erzeugung eines das Bauteil reinigenden Trockeneinstrahls und in typischen Fällen zur Applikation von Trockeneis auf das zu reinigende Bauteil vorgesehen ist. Im Rahmen der Erfindung umfasst "Trockeneis" insbesondere zumindest eines von folgenden: Schnee (vorzugsweise Kohlendioxid-Schnee), Trockenschnee, Kohlendioxid (CO₂) und/oder ein zweiphasiges Kohlendioxidgemisch, das Kohlendioxidgas und Kohlendioxidpartikel aufweist. Im Rahmen der Erfindung umfasst "Trockeneis" alternativ oder ergänzend beliebige Korngrößen in festem Aggregatszustand und/oder in Form vereinzelter Partikel. Außerdem kann im Rahmen der Erfindung das Trockeneis oder allgemein das Kohlendioxid vorzugsweise einem zweckmäßig druckbeaufschlagten Trägergas zugemischt bzw. zudosiert werden.

Die Erfindung schafft erstmals eine Reinigungseinrichtung mit mindestens einer Trockeneisdüse zum Absprühen von Trockeneis auf ein zu reinigendes Bauteil, wobei sowohl die Reinigungseinrichtung an sich als auch das zu applizierende bzw. abzusprühende Trockeneis für den Einsatz in einer Lackieranlage konfiguriert ist. Zu erwähnen ist, dass nicht nur die Reinigungseinrichtung an sich für den Einsatz in einer Lackieranlage konfiguriert sein muss (z.B. explosionsgeschützt, lack- und lösemittelbeständig, etc.), sondern auch das erzeugte Trockeneis. So sind herkömmliche, zur Reinigung applizierte Trockeneiskonfigurationen für den Einsatz in Lackieranlagen ungeeignet, z.B. aufgrund zu kleiner Kohlendioxid-Partikel oder zu großer Kohlendioxid-Partikel, mit der Folge, dass zu entfernender Lack nicht angemessen entfernt werden kann und/oder die empfindlichen zu reinigenden Bauteile beschädigt werden.

Das Reinigen von Gegenständen durch Besprühen mit Trockeneis ist an sich bekannt. Aus der vorstehenden Erläuterung ergibt sich aber, dass die bekannten Trockeneisreinigungsverfahren und Trockeneisreinigungseinrichtungen für den insbesondere automatisierten Einsatz in Lackieranlagen ungeeignet sind, z.B. aufgrund nicht vorhandener Lackbeständigkeit, nicht vorhandener Spül-/Lösemittelbeständigkeit, nicht vorhandener Labs-Freiheit (frei von lackbenetzungsstörenden Substanzen), nicht vorhandenem, in Lackieranlagen aber zwingend erforderlichem Explosionsschutz, nicht geeigneter Trockeneiskonfiguration, etc..

Bei einer bevorzugten Ausführungsform der Erfindung ist ein Roboter vorgesehen, der das zu reinigende Bauteil führt und der vorzugsweise so konfiguriert ist, dass er das zu reinigende Bauteil vor die Trockeneisdüse positioniert und/oder während des Reinigungsvorgangs relativ zu der Trockeneisdüse bewegt (z.B. dreht, transversal und/oder geradlinig translatorisch), wodurch das zu reinigende Bauteil z.B. über seinen gesamten Außenumfang gereinigt werden kann.

Der Abstand zwischen der Trockeneisdüse und dem zu reinigenden Bauteil, d.h. zwischen der Düsenmündung und der zu reinigenden Fläche des Bauteils kann bei der Bestrahlung vorzugsweise zwischen 1mm und 30mm liegen. Hierbei kann der Anstrahlwinkel der Düse zu der Bauteilfläche zweckmäßig je nach Anforderung gewählt werden.

Die Düse kann auch so zu dem Bauteil ausgerichtet sein, dass die zu reinigende Fläche lediglich indirekt von dem Trockeneisstrahl beeinflusst bzw. angestrahlt wird, da auch ein "Vorbeistrahlen" des Trockeneises an dem zu reinigenden Objekt eine reinigende Wirkung haben kann. Hierbei wird durch das Abkühlen der Verschmutzung, z.B. durch vorbeiströmendes Kohlendioxid-Trägergas, die Verschmutzung versprödet und dann abgelöst.

Insbesondere bei derartigen, aber auch bei anderen Ausführungsformen der Erfindung kann die Trockeneisdüse ortsfest angeordnet sein.

Ferner kann die zu reinigende Fläche (bspw. eines Zerstäubers) in mehrere Reinigungssektionen eingeteilt werden, die dann sequentiell und in frei parametrierbarer Reihenfolge angefahren und gereinigt werden. Diese Zyklen können frei parametrierbar und entsprechend der Verschmutzung eingestellt werden. Auch fest eingestellte Zyklen sind möglich.

Zwischen den einzelnen Reinigungsvorgängen und Sektionen kann das zu reinigende Bauteil immer wieder seiner eigentlichen Aufgabe in der Lackierkabine nachgehen. Lediglich alle Sektionen zusammen ergeben dann ein komplett sauberes Bauteil.

Die Zyklen bzw. Zeiten, wann die einzelnen Sektionen gereinigt werden, können frei programmiert und eingestellt werden.

Ebenfalls möglich ist es, die verschiedenen Sektionen in verschiedene Abhängigkeiten zueinander zu setzen, so dass ein Teil, bspw. der untere Teil einer Lackiereinrichtung, immer vor den anderen Sektionen gereinigt wird. Dies kann mit spezieller Software und einem Zyklenzähler mit Abhängigkeiten realisiert werden.

Es ist möglich, dass die Trockeneisdüse von einem Roboter getragen und mittels des Roboters beweglich führbar ist. Der Roboter ist vorzugsweise so konfiguriert, dass er die Trockeneisdüse vor das zu reinigende Bauteil positioniert und/oder während des Reinigungsvorgangs relativ zu dem zu reinigenden Bauteil bewegt (z.B. dreht, transversal und/oder geradlinig translatorisch), wodurch das zu reinigende Bauteil z.B. über seinen gesamten Außenumfang gereinigt werden kann.

Bei einer speziellen Ausführungsform der Erfindung sind die Roboter so konfiguriert, dass sowohl die Trockeneisdüse als auch das zu reinigende Bauteil während des Reinigungsprozesses bewegt werden. Die Bewegung der Trockeneisdüse und des zu reinigenden Bauteils kann vorzugsweise in entgegengesetzte Richtungen erfolgen und/oder hintereinander oder gleichzeitig.

Die Trockeneisdüse kann z.B. fest an einem Roboter montiert sein. Es ist aber auch möglich, dass die Trockeneisdüse auswechselbar an einem Roboter montiert ist und z.B. vor einem Reinigungsprozess von einem Roboter automatisch aufgenommen/ausgewechselt wird und/oder nach einem Reinigungsprozess automatisch abgelegt/ausgewechselt wird.

Bei einer Ausführungsform der Erfindung trägt ein Roboter sowohl einen Zerstäuber oder ein Handlingtool (z.B. ein Greifwerkzeug eines Handhabungsroboters) als auch die Trockeneisdüse. Die Trockeneisdüse ist dabei zweckmäßig so an dem Roboter angebracht, dass die Funktion des Zerstäubers oder des Handlingtools durch die Trockeneisdüse nicht beeinträchtigt wird. Zweckmäßig kann die Trockeneisdüse z.B. mittels einer Abdeckung von dem Zerstäuber oder dem Handlingtool abgeschirmt sein.

Die Trockeneisdüse kann in ihrer Düsenkontur und/oder in ihrer Ausrichtung verstellbar ausgeführt sein, z.B. um eine Anpassung an unterschiedliche Außenkonturen des zu reinigenden Bauteils zu ermöglichen, um in unterschiedlichen Ausrichtungen (z.B. unterschiedlichen Reinigungswinkeln) auf das zu reinigende Bauteil gerichtet werden zu können und/oder um das Trockeneis mit unterschiedlichen Strahlkonfigurationen (z.B. unterschiedlichen Strahlaufweitungswinkeln, unterschiedlichen Strahlbreiten, etc.) aus der Trockeneisdüse ausgeben zu können. Zu diesem Zweck kann die Reinigungseinrichtung entsprechende Einstellmittel umfassen, die mit der Trockeneisdüse wirkverbunden sind.

Bei einer bevorzugten Ausführungsform der Erfindung sind mehrere Trockeneisdüsen vorgesehen.

Es ist möglich, dass Trockeneisdüsen auf gleicher Höhe positioniert oder positionierbar sind, z.B. um gleichzeitig unterschiedliche Bereiche des Außenumfangs des zu reinigenden Bauteils reinigen zu können. Alternativ oder ergänzend ist es möglich, dass Trockeneisdüsen auf unterschiedlicher Höhe positioniert oder positionierbar sind, z.B. um gleichzeitig höhenmäßig differierende Bereiche des zu reinigenden Bauteils reinigen zu können (z.B. einen Glockenteller, einen Elektrodenhalterungsabschnitt, insbesondere Elektrodenring oder Elektrodenfinger, und/oder eine Handachse eines Roboters).

Die Trockeneisdüsen können so angeordnet sein oder angeordnet werden, dass sie den vorzugsweise gesamten Außenumfang des zu reinigenden Bauteils während des Reinigungsvorgangs abdecken.

Es ist möglich, dass die Trockeneisdüse während eines Reinigungsvorgangs nach unten gerichtet ist, so dass abgelöste Schmutzpartikel nach unten abgeführt werden. Das kann z.B. mittels der erwähnten Trockeneisdüsenverstellfunktion und/oder mittels des die Trockeneisdüse tragenden Roboters erzielt werden. Alternativ oder ergänzend ist es möglich, dass ein Schutzelement vorgesehen ist (insbesondere ein Schutzblech oder ein Gehäuse oder ein Auffangtrichter mit oder ohne Absaugung), um zu verhindern, dass bei der Reinigung abgelöste Schmutzpartikel oder Trockeneis auf ein zu lackierendes Bauteil auftreffen.

Die Reinigungseinrichtung ist vorzugsweise so aufgebaut, dass parallel zur Reinigung mittels des Trockeneises Innenspülprozesse z.B. eines Zerstäubers stattfinden können und zwar zweckmäßig unabhängig von der Zerstäuberausrichtung (z.B. Glockentellerachse-Achse schräg im Raum; Rohr, Bleche zum Auffangen, Umlenken der über den Glockenteller zerstäubten Medien, etc.).

Das zu reinigende Bauteil kann zumindest eines von folgenden sein: ein Zerstäuber, der von einem Lackierroboter geführt wird; ein Griff (z.B. ein Opener oder Openertool eines Handhabungsroboters, insbesondere zum Öffnen von Türen, Hauben oder Klappen); eine Handachse eines Roboters; ein proximaler Roboterarm eines Roboters; ein distaler Roboterarm eines Roboters; eine Kabinenwand einer Lackierkabine, insbesondere eine Fensterscheibe in der Kabinenwand; ein Boden einer Lackierkabine, insbesondere ein Gitterrost in dem Boden der Lackierkabine; eine Führungsschiene für einen Roboter (z.B. zum Verfahren des Roboters); ein Förderer zum Transportieren zu lackierender Bauteile durch die Lackieranlage; ein Elektrodenhalterungsring eines Zerstäubers; Lichtgitter; Silhouetten; Silhouettentüren; zu lackierende Bauteile; und/oder ein Gestell zum Aufhängen von zu lackierenden Bauteilen. Kurz gesagt können alle Bauteile einer Lackieranlage, die durch Lackpartikel, z.B. Overspray, kontaminiert werden können, mittels der Reinigungseinrichtung gereinigt werden.

Die Reinigungseinrichtung kann z.B. mit einer Versorgungsvorrichtung zur Versorgung der Trockeneisdüse mit dem Trockeneis oder Kohlendioxid zur Erzeugung von Trockeneis ausgestattet sein. Ferner kann eine Ringleitung zur Verbindung der Versorgungsvorrichtung mit mehreren Trockeneisdüsen über jeweils eine Stichleitung, die von der Ringleitung zu der jeweiligen Trockeneisdüse abzweigt, vorgesehen sein.

Es ist möglich, dass ein Sensor, insbesondere ein Kamerasensor vorgesehen ist, der das Reinigungsergebnis ermittelt. Im Rahmen der Erfindung ist damit auch ein Überwachen des Reinigungsvorgangs umfasst. Außerdem kann z.B. ein Temperatursensor vorgesehen sein, der die Temperatur des zu reinigenden Bauteils ermittelt. Dadurch kann zweckmäßig die Reinigungsleistung (z.B. das Reinigungsergebnis) vorzugsweise quasi online überwacht werden. Der Zerstäuber könnte teilweise das Reinigungsergebnis selbst auswerten, z.B. indem der Strom und/oder die Spannung im Stillstand/Leerlauf gemessen wird. Daraus kann der Erfolg der Reinigung oder allgemein das Reinigungsergebnis ermittelt werden.

Das Trockeneis kann zumindest teilweise aus einem Kohlendioxidgemisch bestehen, das Kohlendioxidgas und Kohlendioxidpartikel umfasst. Das von der Trockeneisdüse ausgegebene Trockeneis ist somit vorzugsweise zwei- oder mehrphasig (Kohlendioxidgas und Kohlendioxidpartikel umfassend, ggf. mit Transportluft oder einem anderen Trägergas).

Die Reinigungseinrichtung, insbesondere die Trockeneisdüse, ist so konfiguriert, dass das Kohlendioxid, insbesondere das Kohlendioxidgemisch, vor Austritt aus der Trockeneisdüse mit einem druckbeaufschlagten Trägergas mischbar ist, insbesondere einem druckbeaufschlagten Trägergas zumischbar ist. Zu diesem Zweck kann die Reinigungseinrichtung ein Trägergaszufuhrmittel und/oder eine Mischvorrichtung (z.B. eine Mischkammer oder die unten erwähnte Agglomerationskammer) zum Mischen von Kohlendioxid, insbesondere des Kohlendioxidgemischs, mit dem druckbeaufschlagten Trägergas umfassen. Das druckbeaufschlagte Trägergas ist vorzugsweise Druckluft. Das Kohlendioxid kann im Rahmen der Erfindung dem Trägergas zugemischt werden und/oder umgekehrt. Die Reinigungseinrichtung ist folglich zweckmäßig konfiguriert, um Kohlendioxid, insbesondere das zweiphasige Kohlendioxidgemisch, mit einem druckbeaufschlagten Trägergas zu mischen.

Es ist möglich, dass die Reinigungseinrichtung eine Heizeinrichtung zum Erwärmen des druckbeaufschlagten Trägergases umfasst.

Ferner kann es zweckmäßig sein, dass im Anschluss an die Reinigung die zu reinigende Fläche mit einem nachgeschalteten Gebläse mit Warmluft erwärmt wird, um ein Unterschreiten des Taupunktes an der Oberfläche des zu reinigenden Objektes zu verhindern. Das Erwärmen kann auch mit anderen Heizverfahren erfolgen wie beispielsweise mit Infrarotbestrahlung und anderen, aus dem Stand der Technik bekannten Verfahren.

Weiterhin ist es möglich, das zu reinigende Objekt durch interne Kanäle mit Warmluft zu versorgen, um dieses zu erwärmen. Ferner kann in das Objekt auch eine elektrische Heizvorrichtung wie z.B. eine Heizspirale oder ein Heizdraht eingearbeitet sein, um eine zu starke Abkühlung der Oberfläche zu verhindern.

Die Reinigungseinrichtung kann eine Agglomerationskammer umfassen, der fluides Kohlendioxid zuführbar ist und in der ein Kohlendioxidgemisch, das Kohlendioxidgas und Kohlendioxidpartikel umfasst und somit zweckmäßig zweiphasig ausgeführt ist, durch Agglomeration von Kohlendioxidschneekristallen bildbar ist. Das Kohlendioxid, insbesondere das Kohlendioxidgemisch, kann in der Agglomerationskammer und/oder der erwähnten Mischkammer mit einem druckbeaufschlagten Trägergas (z.B. Druckluft) vermischt werden, z.B. diesem über ein Dosiermittel zudosiert werden.

Die Mischkammer und die Agglomerationskammer können z.B. über eine Dosieröffnung miteinander verbunden sein. Es ist aber auch möglich, dass die Agglomerationskammer und die Mischkammer sich zumindest teilweise überschneiden oder die Agglomerationskammer und die Mischkammer ein und dieselbe Kammer sind. Die Misch- und/oder Agglomerationskammer ist vorzugsweise nahe vor der Trockeneisdüse oder darin angeordnet.

Das der Agglomerationskammer zugeführte zweckmäßig flüssige Kohlendioxid wird vorzugsweise in der Agglomerationskammer entspannt und/oder zumindest teilweise in Kohlendioxidkristalle überführt, die verdichtet und/oder agglomeriert werden.

Die Reinigungseinrichtung kann mindestens eine Einstelleinrichtung (z.B. eine Steuer- und/oder Regeleinrichtung) umfassen, um Menge, Druck und/oder Temperatur des Trägergases für das Kohlendioxid und/oder des Kohlendioxids zur Erzeugung des Trockeneises einzustellen, wodurch zweckmäßig die Reinigungswirkung beeinflusst werden kann, z.B. vor und/oder während des Reinigungsvorgangs. Die Einstellung kann in einem geschlossenen Regelkreis geregelt werden.

Zum Zweck der Temperierung kann bspw. ein Durchlaufkühler zwischen Agglomerationskammer und Kohlendioxidversorgung geschaltet werden, um dann eine Temperierung des Kohlendioxids zu ermöglichen. Die Temperaturregelung des Kühlers kann frei, auch über die Robotersteuerung, parametrierbar sein.

Weiterhin ist es möglich, dass in der CO₂-Versorgung eine Vorrichtung enthalten ist, die in der Zuleitung eventuell auftretende Gasblasen der Flüssig-CO₂-Versorgung verhindert, z.B. mit einer Pufferflasche, um so ein stabiles Reinigungsergebnis zu erhalten.

Die Reinigungseinrichtung kann außerdem mindestens eine Kontrolleinheit zur Kontrolle (z.B. Überwachung, Erfassung, etc.) mindestens eines Parameters umfassen, der einen Rückschluss auf zumindest eines von folgenden zulässt, insbesondere eines von folgenden mittelbar oder unmittelbar beschreibt: Druck, Menge und/oder Temperatur des Kohlendioxids zur Erzeugung des Trockeneises; Druck, Menge und/oder Temperatur des Trockeneises selbst; Druck, Menge und/oder Temperatur des Trägergases; Raumtemperatur; Reinigungsabstand zwischen Trockeneisdüse und zu reinigendem Bauteil; Position des zu reinigenden Bauteils; Ausrichtung des zu reinigenden Bauteils; Position der Trockeneisdüse; Ausrichtung (z.B. Reinigungswinkel) der Trockeneisdüse; und/oder Temperatur des zu reinigenden Bauteils. Die Kontrolleinheit kann z.B. Mess- und/oder Sensoreinrichtungen umfassen.

Ebenfalls möglich ist die Verwendung eines Gerätes zur Erhöhung des Kohlendioxiddruckes, um dann diesen frei über eine Kontrolleinheit dem Reinigungsprozess entsprechend zu parametrieren und zu variieren.

Es ist möglich, dass in Abhängigkeit von mindestens einem der oben erwähnten überwachten Parameter mittels mindestens einer Einstelleinrichtung (z.B. eine Steuer- und/oder Regeleinrichtung) zumindest eine Ausgangsgröße der Reinigungseinrichtung einstellbar ist und die Ausgangsgröße ausgewählt wird aus zumindest einem von folgenden: Ausrichtung (z.B. Reinigungswinkel) der Trockeneisdüse relativ zu dem zu reinigenden Bauteil; Menge, Druck und/oder Temperatur des Kohlendioxids zur Erzeugung des Trockeneises; Menge, Druck und/oder Temperatur des Trockeneises selbst; Menge, Druck und/oder Temperatur des Trägergases; Reinigungsabstand zwischen Trockeneisdüse und zu reinigendem Bauteil; Reinigungsdauer; Reinigungsintervall; Positionierungs- und/oder Bewegungsparameter des die Trockeneisdüse tragenden Roboters; und/oder Positionierungs- und/oder Bewegungsparameter des das zu reinigende Bauteil tragenden Roboters.

Die Reinigungseinrichtung ist zweckmäßig explosionsgeschützt ausgeführt, z.B. mittels geerdeter Komponenten, explosionsschutz-zugelassener elektrischer Komponenten, elektrisch leitfähigen Werkstoffen, etc.. Hierzu sind die gesetzlichen Grundlagen zum Ex-Schutz der Länder wie z.B. ATEX-Richtlinie 94/9/EG für Europa einzuhalten. Alternativ oder ergänzend kann die Reinigungseinrichtung ein Ventil umfassen, das aus Sicherheitsgründen vorzugsweise automatisch schließt oder einen Kohlendioxidausstoß zumindest reduziert, wenn mittels einer Erfassungseinrichtung (z.B. ein Sensor) ein erfolgter oder potentieller, insbesondere kurz bevorstehender übermäßiger Kohlendioxidaustritt festgestellt wird.

Die Reinigungseinrichtung und insbesondere die Trockeneisdüse ist vorzugsweise so konfiguriert, dass sie das zu reinigende Bauteil im Wesentlichen freiliegend durch das Trockeneis reinigen kann, so dass z.B. im Stand der Technik übliche Reinigungsbehälter, in die die zu reinigenden Zerstäuber eingeführt werden müssen, nicht erforderlich sind. Allerdings sind auch Ausführungsformen durch die Erfindung mit Reinigungsbehälter umfasst, in den die zu reinigenden Bauteile geführt werden können, um in dem Reinigungsbehälter durch das Trockeneis gereinigt zu werden. Bei der freiliegenden Reinigungsvariante umfasst die Reinigungseinrichtung vorzugsweise eine Luftstromerzeugungseinrichtung, die einen Luftstrom nach unten erzeugt, um abgereinigten Schmutz oder ausgegebenes Trockeneis nach unten zu führen, z.B. über einen Lackierkabinenboden (z.B. einen Gitterrost) aus einer Lackierkabine hinaus.

Zu erwähnen ist, dass die Einstellung von Druck und/oder Temperatur des Trägergases und/oder des Kohlendioxids vorzugsweise über einen Druckregler und/oder ein Proportionalventil erfolgen kann, z.B. um die Verbrauchsmengen und/oder Reinigungswirkung zu beeinflussen. Diese können zentral oder dezentral angeordnet sein, wobei Kohlendioxid-Regelventile zweckmäßigerweise in der Nähe der Trockeneisdüsen angeordnet sind. Die Ansteuerung kann jedoch zentral erfolgen.

Zu erwähnen ist außerdem, dass das Trägergas vorzugsweise druckbeaufschlagt ist (z.B. Druckluft). Das Trägergas dient insbesondere der Beschleunigung des Trockeneises (z.B. in Form des zweiphasigen Kohlendioxidgemischs) vorzugsweise auf Überschallgeschwindigkeit.

Die Beschleunigung des Gemisches aus Transportluft oder einem anderen Trägergas und Kohlendioxid auf Überschall kann bspw. durch eine nach dem Lavalprinzip geformten Düse geschehen. Derartige Laval-Düsengeometrien sind im Stand der Technik weitgehend bekannt.

Außerdem ist zu erwähnen, dass das der Agglomerationskammer zugeführte Kohlendioxid zweckmäßig fluidförmig, insbesondere flüssig, ist.

Ferner ist zu erwähnen, dass das Trockeneis vorzugsweise als Trockeneisstrahl aus der Trockeneisdüse ausgegeben wird.

Die Lackieranlage ist vorzugsweise eine Lackieranlage zum Lackieren von Kraftfahrzeugkarosserien und/oder deren Anbauteilen (z.B. Stoßstangen, Stoßleisten, Bumper, etc.).

Die erwähnten Roboter sind vorzugsweise Lackier- oder Handhabungsroboter. Die Roboter umfassen im Rahmen der Erfindung aber jedwede, vorzugsweise mehrachsige, Bewegungsautomaten.

Die Erfindung umfasst außerdem eine Lackieranlage mit einer wie hier beschriebenen Reinigungseinrichtung.

Außerdem umfasst die Erfindung ein in einer Lackieranlage anzuwendendes Reinigungsverfahren zur Reinigung zumindest eines Bauteils der Lackieranlage, insbesondere zumindest eines Bauteils eines Lackierroboters oder eines Handhabungsroboters, wobei zur Reinigung Trockeneis auf das zu reinigende Bauteil appliziert wird. Weitere erfindungsgemäße Verfahrensschritte ergeben sich aus der vorstehenden Beschreibung der Reinigungseinrichtung und der unten folgenden Figurenbeschreibung.

Obige erfindungsgemäßen Merkmale und Ausführungsformen sind beliebig miteinander kombinierbar. Andere vorteilhafte Weiterbildungen der Erfindung sind in den Unteransprüchen offenbart oder ergeben sich aus der nachstehenden Beschreibung bevorzugter Ausführungsbeispiele der Erfindung in Verbindung mit den beigefügten Figuren.
- Fig. 1: zeigt eine Draufsicht auf einen Teil einer Lackieranlage in Form einer Lackierkabine und eine Reinigungseinrichtung gemäß einer Ausführungsform der Erfindung,
- Fig. 2: zeigt eine Seitenansicht eines Teils einer Reinigungseinrichtung gemäß einer Ausführungsform der Erfindung,
- Fig. 3: zeigt eine Prinzipskizze einer Trockeneisdüse einer Reinigungseinrichtung gemäß einer Ausführungsform der Erfindung,
- Fig. 4: zeigt eine schematische Darstellung der indirekten Bestrahlung und Reinigung eines bestimmten Teils der Beschichtungseinrichtung, und
- Fig. 5: zeigt eine mögliche Einteilung der Oberfläche eines zu reinigenden Bauteils für eine sequentielle Bestrahlung und Reinigung.

Die in den Figuren gezeigten Ausführungsformen stimmen teilweise überein, wobei ähnliche oder identische Teile mit den gleichen Bezugszeichen versehen sind, und zu deren Erläuterung auch auf die Beschreibung einer oder mehrerer anderer Ausführungsformen verwiesen wird, um Wiederholungen zu vermeiden.

Figur 1 zeigt eine Draufsicht auf einen Teil einer Lackieranlage in Form einer Lackierkabine 100 beispielsweise für Fahrzeugkarossen oder deren Anbau- und sonstige Teile und eine Reinigungseinrichtung 1 gemäß einer Ausführungsform der Erfindung. In Figur 1 sind der Übersichtlichkeit halber nur zwei Reinigungseinrichtungen 1 mit Bezugszeichen versehen, obwohl in der Figur 1 insgesamt sechs Reinigungseinrichtungen zu sehen sind. Die Reinigungseinrichtung 1 umfasst mindestens eine Trockeneisdüse 2 zur Applikation von Trockeneis auf ein zu reinigendes Bauteil B. Das Trockeneis wird von der Trockeneisdüse 2 in Form eines Trockeneisstrahls, insbesondere eines Kohlendioxidschneestrahls ausgegeben.

Das zu reinigende Bauteil B wird von einem Roboter RB getragen und geführt, der so konfiguriert ist, dass er das zu reinigende Bauteil B vor die Trockeneisdüse 2 positioniert und während des Reinigungsvorgangs relativ zu der Trockeneisdüse 2 bewegt, z.B. dreht, transversal oder translatorisch bewegt. Die Trockeneisdüse 2 ist ortsfest in der Lackierkabine 100 angeordnet. In dem dargestellten Beispiel kann es sich bei den Robotern RB typisch um Lackierroboter und/oder Handhabungsroboter handeln und bei dem Bauteil B um deren Zerstäuber bzw. Handhabungswerkzeug.

Die Reinigungseinrichtung 1 umfasst eine Versorgungsvorrichtung V zur Versorgung der Trockeneisdüse 2 mit dem Trockeneis oder allgemein Kohlendioxid zur Erzeugung des Trockeneises. Insbesondere umfasst die Reinigungseinrichtung 1 eine Hauptversorgungsleitung RL zur Verbindung der Versorgungsvorrichtung V mit mehreren Trockeneisdüsen 2 über jeweils eine Stichleitung SL, die von der Ringleitung RL zu der jeweiligen Trockeneisdüse 2 abzweigt.

Die Reinigungseinrichtung 1 umfasst außerdem eine in Figur 1 nur schematisch gezeigte Kontrolleinheit KE (z.B. Kamerasensor, Temperatursensor, etc.) zur Kontrolle mindestens eines Parameters, der einen Rückschluss zulässt auf die der Reinigungseinrichtung 1 zugeordneten Hardware-Komponenten, den zur Erzeugung des Trockeneises erforderlichen Komponenten (z.B. Kohlendioxid und Trägergas), den Reinigungsvorgang, insbesondere das Reinigungsergebnis, etc..

Die Kontrolleinheit KE ist in Figur 1 separiert von der Trockeneisdüse 2 und dem Roboter RB gezeigt. Im Rahmen der Erfindung ist es aber möglich, dass die Kontrolleinheit KE in oder an dem Roboter RB ausgebildet ist, an oder in der Trockeneisdüse 2 und/oder an anderer geeigneter Position.

Besonders vorteilhaft ist, dass in Abhängigkeit des mindestens einen Parameters mittels mindestens einer Einstelleinrichtung ER (siehe Figur 2) zumindest eine Ausgangsgröße der Reinigungseinrichtung 1 eingestellt, z.B. geregelt und/oder gesteuert werden kann, um die der Reinigungseinrichtung 1 zugeordneten Hardware-Komponenten, die zur Erzeugung des Trockeneises erforderlichen Komponenten (z.B. Kohlendioxid und Trägergas), den Reinigungsvorgang, insbesondere das Reinigungsergebnis, etc. bedarfsgemäß einstellen zu können.

Die Reinigungseinrichtung 1 ist explosionsgeschützt ausgeführt. Die Reinigungseinrichtung 1 umfasst außerdem ein Ventil SV, das aus Sicherheitsgründen automatisch schließt oder einen Kohlendioxidausstoß zumindest reduziert, wenn mittels einer Erfassungseinrichtung (z.B. ein Sensor) ein erfolgter oder potentieller, z.B. kurz bevorstehender übermäßiger Kohlendioxidaustritt festgestellt wird. Beispielhaft ist in Figur 1 das Ventil SV am Ausgang der Versorgungsvorrichtung V gezeigt, kann aber an einer Vielzahl anderer geeigneter Stellen positioniert werden.

Fig. 2 zeigt eine zum Teil schematische Seitenansicht eines Teils einer Reinigungseinrichtung 1 gemäß einer anderen Ausführungsform der Erfindung.

In Figur 2 sind zwei Trockeneisdüsen 2 gezeigt, die jeweils von einem schematisch angedeuteten Roboter RT getragen und beweglich geführt werden. Die Trockeneisdüsen 2 geben Trockeneis 3 in Form eines Trockeneisstrahls aus.

Die Roboter RT sind so konfiguriert, dass sie die Trockeneisdüsen 2 vor das zu reinigende Bauteil B positionieren, das hier als Rotationszerstäuber dargestellt ist, und während des Reinigungsvorgangs relativ zu dem zu reinigenden Bauteil bewegen. Der Roboter RT kann die Trockeneisdüsen 2 z.B. zumindest teilweise um das zu reinigende Bauteil B drehen, so dass mittels nur einer Trockeneisdüse 2 der gesamte Außenumfang des zu reinigenden Bauteils B gereinigt werden kann.

In der Figur 2 reinigt die obere Trockeneisdüse 2 einen Elektrodenring eines Zerstäubers und die untere Trockeneisdüse 2 reinigt ein Zerstäubergehäuse und/oder den Glockenteller des Zerstäubers. Es ist aber auch möglich, dass z.B. nur eine einzige Trockeneisdüse 2 vorgesehen ist, die von einem Roboter RT geführt wird, der so konfiguriert ist, dass er die Trockeneisdüse 2 vor das zu reinigende Bauteil B positioniert und während des Reinigungsvorgangs z.B. nach oben/unten zu unterschiedlichen Abschnitten des zu reinigenden Bauteils B bewegt (z.B. von dem Elektrodenring oder Elektrodenfingern zu dem Zerstäubergehäuse und darauffolgend zu dem Glockenteller und optional der Handachse des Roboters RB). Dadurch können unterschiedliche Abschnitte des zu reinigenden Bauteils B mit reduzierter Trockeneisdüsenzahl gereinigt werden.

Die Trockeneisdüsen 2 können fest oder auswechselbar an den Robotern RT montiert sein. Bei der letztgenannten Variante ist es möglich, dass die Trockeneisdüsen 2 automatisch nach einem Reinigungsvorgang abgelegt werden und vor einem Reinigungsvorgang ergriffen werden. Zu diesem Zweck können die die Trockeneisdüsen 2 tragenden Roboter RT entsprechend konfiguriert sein.

Die Trockeneisdüsen 2 umfassen ein in Figur 2 schematisch gezeigtes Schutzelement S, das als Schutzblech oder Schutzgehäuse ausgeführt ist, um zu verhindern, dass bei der Reinigung abgelöste Schmutzpartikel oder Trockeneis 3 auf ein zu lackierendes Bauteil treffen.

Die in Figur 2 gezeigte Reinigungseinrichtung 1 ist so ausgeführt, dass das zu reinigende Bauteil B im Wesentlichen freiliegend durch das Trockeneis 3 gereinigt werden kann und somit auf im Stand der Technik übliche Reinigungsbehälter, in die das zu reinigende Bauteil eingeführt werden muss, verzichtet werden kann. Die Reinigungseinrichtung 1 umfasst eine Luftstromerzeugungseinrichtung LE, die einen Luftstrom nach unten erzeugt, um abgereinigten Schmutz oder ausgegebenes Trockeneis 3 nach unten zu führen, vorzugsweise über einen Lackierkabinenboden in Form eines Gitterrosts aus der Lackierkabine 100 hinaus. Zu erwähnen ist aber, dass die Reinigungseinrichtung 1 durchaus auch einen Reinigungsbehälter umfassen kann, in den das zu reinigende Bauteil B z.B. mittels des Roboters RB eingeführt wird, um es mittels mindestens einer Trockeneisdüse 2 zu reinigen.

Figur 2 zeigt außerdem eine schematisch dargestellte Einstelleinrichtung ER, die beispielhaft mit den die Trockeneisdüsen 2 tragenden Robotern RT, den Trockeneisdüsen 2 und den das zu reinigende Bauteil B tragenden Roboter RB wirkverbunden ist, um diese bedarfsgemäß einzustellen. Die Einstelleinrichtung ER kann aber auch genutzt werden, um z.B. Menge, Druck und Temperatur des mit dem Kohlendioxid mischbaren Trägergases und des Kohlendioxids zur Erzeugung des Trockeneises 3 einzustellen. Es ist möglich, eine ggf. aus mehreren Untereinheiten bestehende Einstelleinrichtung ER wie in Figur 1 vorzusehen, um mehrere Komponenten einzustellen. Es ist aber auch möglich, mehrere Einstelleinrichtungen vorzusehen, die jeweils z.B. nur einer einzigen Komponente zugeordnet sind.

Obwohl der in Figur 2 gezeigte Reinigungswinkel der oberen Trockeneisdüse 2 im Wesentlichen horizontal ist und der Reinigungswinkel der unteren Trockeneisdüse 2 nach oben gerichtet ist, ist es im Rahmen der Erfindung möglich, dass die Trockeneisdüsen 2 während eines Reinigungsvorgangs nach unten gerichtet sind, so dass abgelöste Schmutzpartikel leichter oder schneller nach unten abgeführt werden können.

Zu erwähnen ist, dass es im Rahmen der Erfindung auch möglich ist, dass sowohl eine Trockeneisdüse 2 von einem Roboter RT als auch das zu reinigende Bauteil B von einem Roboter RB getragen und geführt werden und während des Reinigungsprozesses relativ zueinander bewegt werden. Die Bewegungen sind dabei beliebig wählbar. Beispielsweise kann das zu reinigende Bauteil B relativ zu der Trockeneisdüse 2 z.B. gedreht und translatorisch bewegt werden. Ebenso ist es möglich, dass die Trockeneisdüse 2 z.B. zumindest abschnittsweise um das zu reinigende Bauteil B gedreht wird und gleichzeitig oder nacheinander die Trockeneisdüse 2 entlang dem zu reinigenden Bauteil bewegt wird (z.B. von dem Glockenteller zu dem Elektrodenring). Die Bewegungen der Trockeneisdüse 2 und des zu reinigenden Bauteils B können gleichzeitig oder nacheinander erfolgen.

Zu erwähnen ist außerdem, dass die in Figur 2 gezeigten Trockeneisdüsen 2 ähnlich wie in Figur 1 auch ohne die Roboter RT angeordnet werden können, insbesondere ortsfest. In diesem Fall kann das zu reinigende Bauteil B wiederum durch den es tragenden und führenden Roboter RB vor die Trockeneisdüsen 2 positioniert werden und relativ zu den Trockeneisdüsen 2 bewegt werden, z.B. gedreht (Pfeil P1) und/oder transversal/translatorisch (Pfeil P2) bewegt.

Figur 3 zeigt eine Prinzipskizze einer Trockeneisdüse 2 einer Reinigungseinrichtung 1 gemäß einer Ausführungsform der Erfindung.

Die Trockeneisdüse 2 umfasst eine Agglomerationskammer AK der fluides Kohlendioxid (CO2) zuführbar ist und in der ein zweiphasiges Kohlendioxidgemisch, das Kohlendioxidgas und Kohlendioxidpartikel umfasst, durch Agglomeration von Kohlendioxidschneekristallen gebildet werden kann. Das der Agglomerationskammer AK zugeführte flüssige Kohlendioxid wird in der Agglomerationskammer AK entspannt und Kohlendioxidkristalle entstehen, die verdichtet und agglomeriert werden.

Das Kohlendioxidgemisch wird in der Agglomerationskammer AK mit einem druckbeaufschlagten Trägergas TG (z.B. Druckluft) vermischt, vorzugsweise um es zu beschleunigen. Bei einer nicht gezeigten Ausführungsform der Erfindung ist es möglich, dass die Agglomerationskammer AK z.B. über eine Dosieröffnung mit einer Mischvorrichtung in Form einer Mischkammer verbunden ist, und das Kohlendioxidgemisch in der Mischkammer mit dem druckbeaufschlagten Trägergas TG vermischt wird. In der in Figur 3 gezeigten Ausführungsform übernimmt die Agglomerationskammer AK sozusagen die Funktion einer Mischkammer, so dass Agglomerationskammer und Mischkammer quasi ein und dieselbe Kammer darstellen.

Aus Figur 3 ergibt sich, dass das Trockeneis 3 mindestens teilweise aus Kohlendioxid besteht, insbesondere einem zweiphasigen Kohlendioxidgemisch, das Kohlendioxidgas und Kohlendioxidpartikel umfasst. Das zweiphasige Kohlendioxidgemisch wird vor Applikation des Trockeneises 3 aus der Trockeneisdüse 2 in der Agglomerations- und/oder Mischkammer mit dem druckbeaufschlagten Trägergas TG vermischt. Das aus der Trockeneisdüse 2 ausgegebene Trockeneis ist somit vorzugsweise ein zweiphasiges Kohlendioxidgemisch, das mit einem druckbeaufschlagten Trägergas TG versehen ist, und insbesondere in Form eines Kohlendioxidschneestrahls aus der Trockeneisdüse 2 ausgegeben wird.

Die Trockeneisdüse 2 ist in ihrer Düsenkontur verstellbar (z.B. kann der Strahlaufweitungswinkel verändert werden, was durch den Pfeil P3 angedeutet ist). Alternativ oder ergänzend kann die Trockeneisdüse 2 eine Verstellfunktion umfassen, um ihre Ausrichtung, insbesondere den Reinigungswinkel, verändern zu können. Durch diese Merkmale ist eine Anpassung an unterschiedliche Außenkonturen des zu reinigenden Bauteils B möglich oder allgemein der Reinigungsvorgang bedarfsgemäß einstellbar.

Die Reinigungseinrichtung 1 kann außerdem einen in Figur 3 schematisch angedeuteten Trägergaserhitzer TE zum Erwärmen des Trägergases TG aufweisen.

Die Reinigungseinrichtung 1 kann im Rahmen der Erfindung mehrere Trockeneisdüsen 2 umfassen, die so feststehend angeordnet sind oder so angeordnet werden können, dass sie vorzugsweise den gesamten Außenumfang des zu reinigenden Bauteils B abdecken können und/oder dass sie der Außenkontur des zu reinigenden Bauteils B entsprechen können.

Bei einer nicht gezeigten Ausführungsform der Erfindung trägt ein Roboter sowohl einen Zerstäuber als auch eine Trockeneisdüse, die so an den Roboter angebracht und angeordnet ist, dass die Funktion des Zerstäubers durch die Trockeneisdüse nicht beeinträchtigt wird. Zu diesem Zweck kann die Trockeneisdüse z.B. durch eine Abdeckung von dem Zerstäuber abgeschirmt werden.

Figur 4 zeigt die Möglichkeit, das zu reinigende Objekt ggf. partiell indirekt mit Trockeneis zu bestrahlen und zu reinigen, am Beispiel eines schematisch als Rotationszerstäuber dargestellten Applikationsbauteils 40. Der in Fig. 4 obere Teil dieses Bauteils 40 kann direkt angestrahlt werden (nicht dargestellt), während der untere Bereich 41 in der Nähe des Glockentellers 44 indirekt angestrahlt und gereinigt wird. Bei diesem Beispiel ist die Trockeneisdüse 42 also nicht direkt auf die hier zylindrische oder konische Oberfläche des Bereichs 41 gerichtet, sondern so angeordnet, dass der Trockeneisstrahl 43 seitlich oder tangential an der zu reinigenden Oberfläche vorbeistreicht. Dieses "Vorbeistrahlen" hat den Vorteil, dass bspw. die zu reinigende Oberfläche nicht durch das Auftreffen der Partikel deformiert oder beschädigt wird. Das Vorbeistrahlen des kalten Kohlendioxid-Trägergas-Gemisches bewirkt hierbei eine Abkühlung der verunreinigten Oberfläche und Abtrag der Verschmutzung durch den Luftstrom. Natürlich können auch andere Flächen indirekt angestrahlt und gereinigt werden, während wieder andere Bauteilbereiche durch direkte Applikation von Trockeneis auf das jeweilige Bauteil gereinigt werden können.

Figur 5 zeigt eine mögliche Einteilung der Oberfläche einer Beschichtungseinrichtung 50, die in Sektionen für die sequentielle Reinigung eingeteilt ist. Bei dem dargestellten Beispiel ist die Beschichtungseinrichtung 50 ein Teil des Rotationszerstäubers eines Lackierroboters (nicht dargestellt, vgl. aber Roboter RB und Bauteil B in Fig. 2) mit einander benachbarten Bereichen oder Sektionen 51, 52, 53 und 54. Jede Sektion kann separat mit einem Lackierroboter angefahren werden und dann gereinigt werden, indem der Lackierroboter die Beschichtungseinrichtung 50 in der programmierten Position 360° um die Trockeneisdüse dreht. Nach dieser Reinigung kann der Lackierroboter weiter seiner "normalen" Lackiertätigkeit nachgehen, bis die nächste Sektion zu Reinigung ansteht. Die Steuerung der verschiedenen Zyklen und Abhängigkeiten werden von der Robotersteuerung vorgegeben, oder sie können auch beispielsweise in Abhängigkeit vom Verschmutzungsgrad durch visuelle Messmethoden ermittelt und umgesetzt werden.

Die Erfindung ist nicht auf die vorstehend beschriebenen bevorzugten Ausführungsformen beschränkt.

## Patentansprüche

1. Lackieranlagen-Reinigungseinrichtung (1) zur Reinigung zumindest eines Bauteils (B) einer Lackieranlage, mit einem zu reinigenden Bauteil, das der folgenden Gruppe angehört:
a) Zerstäuber, der von einem Lackierroboter geführt wird, oder anderes Bauteil eines Lackierroboters,
b) Griff eines Handhabungsroboters oder anderes Bauteil eines Handhabungsroboters,
c) Handachse eines Lackierroboters oder eines Handhabungsroboters,
d) proximaler Roboterarm eines Lackierroboters oder eines Handhabungsroboters,
e) distaler Roboterarm eines Lackierroboters oder eines Handhabungsroboters,
f) Gitterrost in dem Boden der Lackierkabine,
g) Gestell zum Aufhängen von zu lackierenden Bauteilen,
h) ringförmig umlaufender Außenaufladungsring eines Zerstäubers oder Elektrodenfinger,
**gekennzeichnet durch** mindestens eine ortsfest oder bewegbar angeordnete Trockeneisdüse (2) zur Applikation von Trockeneis (3), das mindestens teilweise aus einem Kohlendioxidgas und Kohlendioxidpartikel umfassenden Kohlendioxidgemisch besteht, auf das zu reinigende Bauteil (B), mit einer Agglomerationskammer (AK), der fluides Kohlendioxid zuführbar ist und in der das Kohlendioxidgemisch **durch** Agglomeration von Kohlendioxidschneekristallen bildbar ist,
wobei das zu reinigende Bauteil (B) von einem Roboter (RB) geführt wird, der so konfiguriert ist, dass er das zu reinigende Bauteil (B) vor die Trockeneisdüse (2) positioniert und während des Reinigungsvorgangs relativ zu der Trockeneisdüse (2) bewegt.

2. Lackieranlagen-Reinigungseinrichtung (1) zur Reinigung zumindest eines Bauteils (40) einer Lackieranlage, mit einem zu reinigenden Bauteil, das der folgenden Gruppe angehört:
a) Zerstäuber, der von einem Lackierroboter geführt wird, oder anderes Bauteil eines Lackierroboters,
b) Griff eines Handhabungsroboters oder anderes Bauteil eines Handhabungsroboters,
c) Handachse eines Lackierroboters oder eines Handhabungsroboters,
d) proximaler Roboterarm eines Lackierroboters oder eines Handhabungsroboters,
e) distaler Roboterarm eines Lackierroboters oder eines Handhabungsroboters,
f) Gitterrost in dem Boden der Lackierkabine,
g) Gestell zum Aufhängen von zu lackierenden Bauteilen,
h) ringförmig umlaufender Außenaufladungsring eines Zerstäubers oder Elektrodenfinger,
**gekennzeichnet durch** mindestens eine ortsfest oder bewegbar angeordnete Trockeneisdüse (42) zur Erzeugung eines das Bauteil reinigenden Trockeneisstrahls,
und **durch** einen das zu reinigende Bauteil (40) führenden Roboter (RB), der so konfiguriert ist, dass er das zu reinigende Bauteil (40) vor die Trockeneisdüse (42) positioniert und während des Reinigungsvorgangs relativ zu der Trockeneisdüse (42) bewegt,
wobei zur indirekten Bestrahlung einer zu reinigenden Fläche (41) des Bauteils (40) die Trockeneisdüse (42) nicht direkt auf diese Fläche (41) gerichtet, sondern so angeordnet und ausgerichtet ist und der Roboter (RB) das zu reinigende Bauteil (40) relativ zu der Trockeneisdüse (42) so bewegt, dass der Trockeneisstrahl (43) seitlich oder tangential an der zu reinigenden Fläche (41) vorbeistreicht.

3. Lackieranlagen-Reinigungseinrichtung (1) nach Anspruch 1 oder 2, **dadurch gekennzeichnet, dass** die Trockeneisdüse (2) von einem Roboter (RT) beweglich geführt wird, der so konfiguriert ist, dass er die Trockeneisdüse (2) vor das zu reinigende Bauteil (B) positioniert und während des Reinigungsvorgangs relativ zu dem zu reinigenden Bauteil (B) bewegt.

4. Lackieranlagen-Reinigungseinrichtung nach Anspruch 3, **dadurch gekennzeichnet,**
a) **dass** die Trockeneisdüse (2) fest an dem Roboter (RT) montiert ist, oder
b) **dass** die Trockeneisdüse (2) auswechselbar an dem Roboter (RT) montiert ist.

5. Lackieranlagen-Reinigungseinrichtung (1) nach einem der vorhergehenden Ansprüche, **dadurch gekennzeichnet,**
a) **dass** ein Roboter sowohl einen Zerstäuber als auch die Trockeneisdüse (2) trägt, und
b) **dass** die Trockeneisdüse (2) so an dem Roboter angebracht ist, dass die Funktion des Zerstäubers durch die Trockeneisdüse (2) nicht beeinträchtigt wird, insbesondere durch eine Abdeckung für die Trockeneisdüse (2).

6. Lackieranlagen-Reinigungseinrichtung (1) nach einem der vorhergehenden Ansprüche, **dadurch gekennzeichnet, dass** die Trockeneisdüse (2) in ihrer Düsenkontur und/oder in ihrer Ausrichtung verstellbar ist, um eine Anpassung an unterschiedliche Außenkonturen des zu reinigenden Bauteils (B) zu ermöglichen,
und/oder dass das zu reinigende Bauteil (B) eine vorgegebene Außenkontur aufweist und mehrere Trockeneisdüsen (2) vorgesehen sind, die so anordbar oder angeordnet sind, dass sie den Außenumfang des zu reinigenden Bauteils (B) abdecken und/oder der Außenkontur des zu reinigenden Bauteils (B) entsprechen.

7. Lackieranlagen-Reinigungseinrichtung (1) nach einem der vorhergehenden Ansprüche, **dadurch gekennzeichnet,**
a) **dass** die Trockeneisdüse (2) während eines Reinigungsvorgangs nach unten gerichtet ist, so dass abgelöste Schmutzpartikel nach unten abgeführt werden, und/oder
b) **dass** ein Schutzelement (S) vorgesehen ist, insbesondere ein Schutzblech oder ein Gehäuse, um zu verhindern, dass bei der Reinigung abgelöste Schmutzpartikel oder Trockeneis (3) auf ein zu lackierendes Bauteil auftreffen.

8. Lackieranlagen-Reinigungseinrichtung (1) nach einem der vorhergehenden Ansprüche, **gekennzeichnet durch**
a) eine Versorgungsvorrichtung (V) zur Versorgung der Trockeneisdüse (2) mit dem Trockeneis (3) oder Kohlendioxid zur Erzeugung von Trockeneis (3), und/oder
b) eine Versorgungsleitung (RL) zur Verbindung der Versorgungsvorrichtung (V) mit mehreren Trockeneisdüsen (2) über jeweils eine Stichleitung (SL), die von der Versorgungsleitung (RL) zu der jeweiligen Trockeneisdüse (2) abzweigt, und/oder
c) eine Mischvorrichtung zum Mischen von Kohlendioxid oder Trockeneis (3) mit einem Trägergas, und/oder
d) einen Trägergaserhitzer (TE) zum Erwärmen des Trägergases, und/oder
e) einen Sensor, insbesondere einen Kamerasensor, der das Reinigungsergebnis ermittelt, und/oder
f) einen Temperatursensor zur Ermittlung der Temperatur des zu reinigenden Bauteils (B).

9. Lackieranlagen-Reinigungseinrichtung (1) nach einem der vorhergehenden Ansprüche, **dadurch gekennzeichnet, dass** das Trockeneis (3) mindestens teilweise aus einem Kohlendioxidgemisch besteht, das Kohlendioxidgas und Kohlendioxidpartikel umfasst, und das vor Applikation des Trockeneises (3) aus der Trockeneisdüse (2) mit einem druckbeaufschlagten Trägergas in der Trockeneisdüse (2) mischbar ist,
und/oder dass das Kohlendioxidgemisch in der Agglomerationskammer (AK) und/oder einer Mischkammer mit einem druckbeaufschlagten Trägergas vermischbar ist, um das zu applizierende Trockeneis (3) zu beschleunigen, wobei insbesondere flüssiges Kohlendioxid in der Agglomerationskammer (AK) entspannt wird und Kohlendioxidkristalle entstehen, die verdichtet und agglomeriert werden.

10. Lackieranlagen-Reinigungseinrichtung (1) nach einem der vorhergehenden Ansprüche, **dadurch gekennzeichnet, dass** Menge, Druck und/oder Temperatur des mit dem Kohlendioxid mischbaren Trägergases und des Kohlendioxids zur Erzeugung des Trockeneises (3) mittels mindestens einer Einstelleinrichtung (ER) einstellbar sind, um die Reinigungswirkung zu beeinflussen, vorzugsweise vor oder während des Reinigungsvorgangs, und/oder **gekennzeichnet durch** mindestens eine Kontrolleinheit (KE) zur Kontrolle mindestens eines Parameters, der einen Rückschluss auf zumindest eines von folgenden zulässt:
- Druck, Menge und/oder Temperatur des Kohlendioxids zur Erzeugung des Trockeneises (3),
- Druck, Menge und/oder Temperatur des Trockeneises (3),
- Druck, Menge und/oder Temperatur eines Trägergases,
- Raumtemperatur,
- Reinigungsabstand zwischen Trockeneisdüse (2) und zu reinigendem Bauteil (B),
- Position des zu reinigenden Bauteils (B),
- Ausrichtung des zu reinigenden Bauteils (B),
- Position der Trockeneisdüse (2),
- Ausrichtung der Trockeneisdüse (2),
wobei insbesondere in Abhängigkeit des mindestens einen Parameters mittels mindestens einer Einstelleinrichtung (ER) zumindest eine Ausgangsgröße der Lackieranlagen-Reinigungseinrichtung (1) eingestellt werden kann und die Ausgangsgröße ausgewählt wird aus der Gruppe umfassend:
- Ausrichtung der Trockeneisdüse (2) relativ zu dem zu reinigenden Bauteil (B),
- Menge, Druck und/oder Temperatur des Kohlendioxids zur Erzeugung des Trockeneises (3),
- Menge, Druck und/oder Temperatur des Trockeneises (3),
- Menge, Druck und/der Temperatur des Trägergases,
- Reinigungsabstand zwischen Trockeneisdüse (2) und zu reinigendem Bauteil (B),
- Reinigungsdauer,
- Reinigungsintervall,
- Positionierungs-/Bewegungsparameter des die Trockeneisdüse tragenden Roboters (RB),
- Positionierungs-/Bewegungsparameter des das zu reinigenden Bauteil (B) tragenden Roboters (RB).

11. Lackieranlagen-Reinigungseinrichtung (1) nach einem der vorhergehenden Ansprüche, **dadurch gekennzeichnet, dass** die Lackieranlagen-Reinigungseinrichtung (1)
- explosionsgeschützt ausgeführt ist, und/oder
- zumindest ein Ventil (SV) umfasst, das aus Sicherheitsgründen automatisch schließt oder einen Kohlendioxidausstoß zumindest reduziert, wenn mittels einer Erfassungseinrichtung ein erfolgter oder potentieller übermäßiger Kohlendioxidaustritt festgestellt wird,
und/oder dass die Lackieranlagen-Reinigungseinrichtung (1) ausgeführt ist, um das zu reinigende Bauteil (B) im Wesentlichen freiliegend durch das Trockeneis (3) zu reinigen und vorzugsweise eine Luftstromerzeugungseinrichtung (LE) vorgesehen ist, die einen Luftstrom nach unten erzeugt, um abgereinigten Schmutz oder ausgegebenes Trockeneis (3) nach unten zu führen, zweckmäßig über einen Lackierkabinenboden aus einer Lackierkabine hinaus.

12. Lackieranlagen-Reinigungsvorrichtung nach einem der vorhergehenden Ansprüche, **dadurch gekennzeichnet, dass** der Abstand zwischen der Trockeneisdüse (2) und der zu reinigenden Fläche des Bauteils (B) zwischen 1 mm und 30 mm beträgt.

13. Lackieranlagen-Reinigungsvorrichtung nach einem der vorhergehenden Ansprüche, **dadurch gekennzeichnet, dass** verschiedene Sektionen (51-54) eines zu reinigenden Bauteils (50) sequentiell zu verschiedenen vorbestimmten oder wählbaren Reinigungszeiten mit dem Trockeneis angestrahlt werden, und dass das Bauteil (50) zwischen diesen verschiedenen Reinigungszeiten für seinem Verwendungszweck entsprechende Arbeitsvorgänge verwendbar ist,
und/oder dass eine Vorrichtung zum Erwärmen der zu reinigenden Bauteilfläche in Verbindung mit der Trockeneisbestrahlung vorgesehen ist, wofür insbesondere mindestens eines der folgenden Merkmale vorgesehen ist:
a) auf die zu reinigende Fläche ist ein Warmluftgebläse gerichtet;
b) die zu reinigende Fläche wird mit Infrarotstrahlung erwärmt;
c) das zu reinigende Bauteil (B) enthält zur Erwärmung der zu reinigenden Fläche Kanäle, durch die Warmluft geleitet wird;
d) das zu reinigende Bauteil (B) enthält eine die zu reinigende Fläche erwärmende elektrische Heizvorrichtung, und/oder dass die Trockeneisdüse (2) als Laval-Düse ausgebildet ist.

14. Lackieranlage mit einer Lackieranlagen-Reinigungseinrichtung (1) nach einem der vorhergehenden Ansprüche.

15. Lackieranlagen-Reinigungsverfahren zur Reinigung zumindest eines Bauteils (B) einer Lackieranlage, wobei das zu reinigende Bauteil der folgenden Gruppe angehört:
a) Zerstäuber, der von einem Lackierroboter geführt wird, oder anderes Bauteil eines Lackierroboters,
b) Griff eines Handhabungsroboters oder anderes Bauteil eines Handhabungsroboters,
c) Handachse eines Lackierroboters oder eines Handhabungsroboters,
d) proximaler Roboterarm eines Lackierroboters oder eines Handhabungsroboters,
e) distaler Roboterarm eines Lackierroboters oder eines Handhabungsroboters,
f) Gitterrost in dem Boden der Lackierkabine,
g) Gestell zum Aufhängen von zu lackierenden Bauteilen,
h) ringförmig umlaufender Außenaufladungsring eines Zerstäubers oder Elektrodenfinger, **dadurch gekennzeichnet,**
**dass** das zu reinigende Bauteil (B, 40) von einem Roboter (RB) geführt wird, der so konfiguriert ist, dass er das zu reinigende Bauteil vor eine Trockeneisdüse(2, 42) positioniert und während des Reinigungsvorgangs relativ zu der Trockeneisdüse bewegt,
und **dass** zur Reinigung des Bauteils (B)
ein Strahl aus Trockeneis, das mindestens teilweise aus einem Kohlendioxidgas und Kohlendioxidpartikel umfassenden Kohlendioxidgemisch besteht, von einer Trockeneisdüse (2) auf das zu reinigende Bauteil (B) appliziert wird, wobei das Kohlendioxidgemisch in einer Agglomerationskammer (AK), der fluides Kohlendioxid zugeführt wird, durch Agglomeration von Kohlendioxidschneekristallen gebildet wird,
oder zur indirekten Bestrahlung einer zu reinigenden Fläche (41) des Bauteils (40) eine Trockeneisdüse (42) so angeordnet und ausgerichtet wird und das zu reinigende Bauteil (40) von dem Roboter (RB) relativ zu der Trockeneisdüse (42) nicht direkt auf diese Fläche (41) gerichtet, sondern so bewegt wird, dass der Trockeneisstrahl (43) seitlich oder tangential an der zu reinigenden Fläche (41) vorbeistreicht.

## Claims

1. A painting-installation cleaning means (1) for cleaning at least one component (B) of a painting installation, wherein the component to be cleaned belongs to the following group:
a) atomiser which is guided by a painting robot, or other component of a painting robot,
b) grip of a handling robot, or other component of a handling robot,
c) hand axis of a painting robot or of a handling robot,
d) proximal robotic arm of a painting robot or of a handling robot,
e) distal robotic arm of a painting robot or of a handling robot,
f) grating in the floor of a painting booth,
g) frame for hanging components to be painted,
h) annular peripheral external charging ring of an atomiser or electrode fingers;
**characterised by** at least one dry-ice nozzle (2), arranged in stationary manner or movably, for applying dry ice (3) to the component (B) to be cleaned, the dry ice (3) consisting at least partially of a carbon dioxide mixture which comprises carbon dioxide gas and carbon dioxide particles, comprising an agglomeration chamber (AK), to which fluid carbon dioxide can be supplied and in which the carbon dioxide mixture can be formed by agglomeration of carbon dioxide snow crystals, the component (B) to be cleaned being guided by a robot (RB) which is configured such that it positions the component (B) to be cleaned in front of the dry-ice nozzle (2) and moves the component to be cleaned relative to the dry-ice nozzle (2) during the cleaning operation.

2. A painting-installation cleaning means (1) for cleaning at least one component (40) of a painting installation, wherein the component to be cleaned belongs to the following group:
a) atomiser which is guided by a painting robot, or other component of a painting robot,
b) grip of a handling robot, or other component of a handling robot,
c) hand axis of a painting robot or of a handling robot,
d) proximal robotic arm of a painting robot or of a handling robot,
e) distal robotic arm of a painting robot or of a handling robot,
f) grating in the floor of a painting booth,
g) frame for hanging components to be painted,
h) annular peripheral external charging ring of an atomiser or electrode fingers;
**characterized by** at least one dry-ice nozzle (42), arranged in stationary manner or movably, for generating a dry-ice jet which cleans the component,
and by a robot (RB) guiding the component (40) to be cleaned and being configured such that it positions the component (40) to be cleaned in front of the dry-ice nozzle (42) and moves the component to be cleaned relative to the dry-ice nozzle (42) during the cleaning operation,
the dry-ice nozzle (42), for indirect jet exposure of a surface (41) to be cleaned of the component (40), not being directed directly onto that surface (41) but being arranged and oriented, and the robot (RB) moving the component (40) to be cleaned relative to the dry-ice nozzle (42), such that the dry-ice jet (43) passes laterally or tangentially past the surface (41) to be cleaned.

3. A painting-installation cleaning means (1) according to Claim 1 or 2, **characterised in that** the dry-ice nozzle (2) is guided movably by a robot (RT) which is configured such that it positions the dry-ice nozzle (2) in front of the component (B) to be cleaned and moves the dry-ice nozzle relative to the component (B) to be cleaned during the cleaning operation.

4. A painting-installation cleaning means according to Claim 3, **characterised in that**
a) the dry-ice nozzle (2) is mounted fixedly on the robot (RT), or
b) the dry-ice nozzle (2) is mounted exchangeably on the robot (RT).

5. A painting-installation cleaning means (1) according to any one of the preceding claims, **characterised in that**
a) a robot carries both an atomiser and the dry-ice nozzle (2), and
b) the dry-ice nozzle (2) is attached to the robot such that the function of the atomiser is not impaired by the dry-ice nozzle (2), in particular by a covering for the dry-ice nozzle (2).

6. A painting-installation cleaning means (1) according to any one of the preceding claims, **characterised in that** the dry-ice nozzle (2) is adjustable in its nozzle contour and/or in its orientation, in order to permit adaptation to different outer contours of the component (B) to be cleaned, and or the component (B) to be cleaned has a specified outer contour and a plurality of dry-ice nozzles (2) is provided which can be or are arranged such that they cover the outer periphery of the component (B) to be cleaned and/or that they correspond to the outer contour of the component (B) to be cleaned.

7. A painting-installation cleaning means (1) according to any one of the preceding claims, **characterised in that**
a) the dry-ice nozzle (2) is directed downwards during a cleaning operation, so that detached dirt particles are carried away downwards, and/or
b) a protective element (S) is provided, in particular a protective sheet or a housing , in order to prevent dirt particles detached during cleaning or dry ice (3) from striking a component which is to be painted.

8. A painting-installation cleaning means (1) according to any one of the preceding claims, **characterised by**
a) a supply device (V) for supplying the dry-ice nozzle (2) with the dry ice (3) or carbon dioxide for producing dry ice (3), and/or
b) a supply line (RL) for connecting the supply device (V) to a plurality of dry-ice nozzles (2) via respectively one stub line (SL) which branches off from the supply line (RL) to the respective dry-ice nozzle (2), and/or
c) a mixing device for mixing carbon dioxide or dry ice (3) with a carrier gas, and/or
d) a carrier-gas heater (TE) for heating the carrier gas, and/or
e) a sensor, in particular a camera sensor, which determines the cleaning result, and/or
f) a temperature sensor for determining the temperature of the component (B) to be cleaned.

9. A painting-installation cleaning means (1) according to any one of the preceding claims, **characterised in that** the dry ice (3) consists at least partially of a carbon dioxide mixture which comprises carbon dioxide gas and carbon dioxide particles, and which is miscible with a pressurised carrier gas in the dry-ice nozzle (2) before application of the dry ice (3) from the dry-ice nozzle (2),
and/or the carbon dioxide mixture can be mixed with a pressurised carrier gas in the agglomeration chamber (AK) and/or a mixing chamber, in order to accelerate the dry ice (3) which is to be applied, wherein, in particular, liquid carbon dioxide is relaxed in the agglomeration chamber (AK) and carbon dioxide crystals are produced which are compressed and agglomerated.

10. A painting-installation cleaning means (1) according to any one of the preceding claims, **characterised in that** the quantity, pressure and/or temperature of the carrier gas which is miscible with the carbon dioxide and of the carbon dioxide for producing the dry ice (3) are settable by means of at least one setting means (ER), in order to influence the cleaning action, preferably before or during the cleaning operation,
and/or **characterised by** at least one checking unit (KE) for checking at least one parameter which allows a conclusion to be drawn about at least one of the following:
- pressure, quantity and/or temperature of the carbon dioxide for producing the dry ice (3),
- pressure, quantity and/or temperature of the dry ice (3),
- pressure, quantity and/or temperature of a carrier gas,
- room temperature,
- cleaning distance between dry-ice nozzle (2) and component (B) to be cleaned,
- position of the component (B) to be cleaned,
- orientation of the component (B) to be cleaned,
- position of the dry-ice nozzle (2),
- orientation of the dry-ice nozzle (2),
wherein, in particular, at least one output variable of the painting-installation cleaning means (1) can be set dependent on the at least one parameter by means of at least one setting means (ER), and the output variable is selected from the group comprising:
- orientation of the dry-ice nozzle (2) relative to the component (B) to be cleaned,
- quantity, pressure and/or temperature of the carbon dioxide for producing the dry ice (3),
- quantity, pressure and/or temperature of the dry ice (3),
- quantity, pressure and/or temperature of the carrier gas,
- cleaning distance between dry-ice nozzle (2) and component (B) to be cleaned,
- cleaning duration,
- cleaning interval,
- positioning/movement parameters of the robot (RB) carrying the dry-ice nozzle,
- positioning/movement parameters of the robot (RB) carrying the component (B) to be cleaned.

11. A painting-installation cleaning means (1) according to any one of the preceding claims, **characterised in that** the painting-installation cleaning means (1)
- is designed to be explosion-protected, and/or
- comprises at least one valve (SV) which for safety reasons automatically closes or at least reduces an emission of carbon dioxide if a potential excessive escape of carbon dioxide or one which has already taken place is ascertained by means of a detection means,
and/or that the painting-installation cleaning means (1) is designed to clean the component (B) to be cleaned in a substantially exposed manner by the dry ice (3), and preferably an air-stream generation means (LE) is provided which generates a downwards air stream in order to guide cleaned-off dirt or emitted dry ice (3) downwards, expediently via a painting booth floor out of a painting booth.

12. A painting-installation cleaning device according to any one of the preceding claims, **characterised in that** the distance between the dry-ice nozzle (2) and the surface of the component (B) which is to be cleaned is between 1 mm and 30 mm.

13. A painting-installation cleaning device according to any one of the preceding claims, **characterised in that** different sections (51-54) of a component (50) to be cleaned are exposed to a jet of the dry ice sequentially at different predetermined or selectable cleaning times, and **in that** the component (50) between these different cleaning times can be used for operations which correspond to its intended use, and/or a device for heating the component surface which is to be cleaned in conjunction with the dry-ice exposure is provided, for which in particular at least one of the following features is provided:
a) a hot-air blower is directed onto the surface to be cleaned;
b) the surface to be cleaned is heated with infrared radiation;
c) the component (B) to be cleaned contains channels through which hot air is passed in order to heat the surface to be cleaned;
d) the component (B) to be cleaned contains an electric heating device which heats the surface to be cleaned and/or the dry-ice nozzle (2) is formed as a Laval nozzle.

14. A painting installation with a painting-installation cleaning means (1) according to any one of the preceding claims.

15. A painting-installation cleaning method for cleaning at least one component (B) of a painting installation, wherein the component to be cleaned belongs to the following group:
a) atomiser which is guided by a painting robot, or other component of a painting robot,
b) grip of a handling robot, or other component of a handling robot,
c) hand axis of a painting robot or of a handling robot,
d) proximal robotic arm of a painting robot or of a handling robot,
e) distal robotic arm of a painting robot or of a handling robot,
f) grating in the floor of a painting booth,
g) frame for hanging components to be painted,
h) annular peripheral external charging ring of an atomiser or electrode fingers;
**characterised in that** the component (B, 40) to be cleaned is guided by a robot (RB), which is configured such that it positions the component to be cleaned in front of a dry-ice nozzle (2, 42) and moves the component relative to the dry-ice nozzle during the cleaning operation,
and for cleaning the component (8)
a jet of dry-ice consisting at least partially of a carbon dioxide mixture, which comprises carbon dioxide gas and carbon dioxide particles, is applied to the component (B) to be cleaned by a dry-ice nozzle (2), the carbon dioxide mixture being formed in an agglomeration chamber (AK), to which fluid carbon dioxide is supplied, by agglomeration of carbon dioxide snow crystals,
or for indirect jet exposure of a surface (41) to be cleaned of the component (40), a dry-ice nozzle (42) is arranged and oriented such and the component (40) to be cleaned, rather than directed directly onto that surface (41), is moved by the robot (RB) such that the dry-ice jet passes laterally or tangentially past the surface (41) to be cleaned.

## Revendications

1. Dispositif de nettoyage d'installation de peinture (1) pour le nettoyage d'au moins un composant (B) d'une installation de peinture, avec un composant à nettoyer, qui appartient au groupe suivant :
a) pulvérisateur guidé par un robot de peinture, ou autre composant d'un robot de peinture,
b) poignée d'un robot de manipulation ou autre composant d'un robot de manipulation,
c) axe manuel d'un robot de peinture ou d'un robot de manipulation,
d) bras de robot proximal d'un robot de peinture ou d'un robot de manipulation,
e) bras de robot distal d'un robot de peinture ou d'un robot de manipulation,
f) caillebottis dans le sol de la cabine de peinture,
g) bâti pour la suspension de composants à peindre,
h) anneau de charge extérieur tournant annulaire d'un pulvérisateur ou doigt d'électrode,
**caractérisé par** au moins une buse de neige carbonique (2) disposée de manière fixe ou mobile pour l'application de neige carbonique (3) qui se compose au moins partiellement d'un mélange de dioxyde de carbone comprenant du gaz de dioxyde de carbone et des particules de dioxyde de carbone, sur le composant (B) à nettoyer, avec une chambre d'agglomération (AK) à laquelle peut être amené du dioxyde de carbone fluide et dans laquelle le mélange de dioxyde de carbone peut être formé par agglomération de cristaux de neige de dioxyde de carbone,
dans lequel le composant (B) à nettoyer est guidé par un robot (RB) qui est configuré de sorte qu'il positionne le composant (B) à nettoyer devant la buse de neige carbonique (2) et le déplace pendant le processus de nettoyage par rapport à la buse de neige carbonique (2).

2. Dispositif de nettoyage d'installation de peinture (1) pour le nettoyage d'au moins un composant (40) d'une installation de peinture, avec un composant à nettoyer, qui appartient au groupe suivant :
a) pulvérisateur guidé par un robot de peinture, ou autre composant d'un robot de peinture,
b) poignée d'un robot de manipulation ou autre composant d'un robot de manipulation,
c) axe manuel d'un robot de peinture ou d'un robot de manipulation,
d) bras de robot proximal d'un robot de peinture ou d'un robot de manipulation,
e) bras de robot distal d'un robot de peinture ou d'un robot de manipulation,
f) caillebottis dans le sol de la cabine de peinture,
g) bâti pour la suspension de composants à peindre,
h) anneau de charge extérieur tournant annulaire d'un pulvérisateur ou doigt d'électrode,
**caractérisé par** au moins une buse de neige carbonique (42) disposée de manière fixe ou mobile pour la génération d'un jet de neige carbonique nettoyant le composant,
et par un robot (RB) guidant le composant (40) à nettoyer qui est configuré de sorte qu'il positionne le composant (40) à nettoyer devant la buse de neige carbonique (42) et le déplace pendant le processus de nettoyage par rapport à la buse de neige carbonique (42),
dans lequel, pour le rayonnement indirect d'une surface (41) à nettoyer du composant (40), la buse de neige carbonique (42) n'est pas dirigée directement sur cette surface (41) mais disposée et orientée et le robot (RB) déplace le composant (40) à nettoyer par rapport à la buse de neige carbonique (42) de sorte que le jet de neige carbonique (43) passe latéralement ou tangentiellement sur la surface (41) à nettoyer.

3. Dispositif de nettoyage d'installation de peinture (1) selon la revendication 1 ou 2, **caractérisé en ce que** la buse de neige carbonique (2) est guidée de manière mobile par un robot (RT) qui est configuré de sorte qu'il positionne la buse de neige carbonique (2) devant le composant (B) à nettoyer et la déplace pendant le processus de nettoyage par rapport au composant (B) à nettoyer.

4. Dispositif de nettoyage d'installation de peinture selon la revendication 3, **caractérisé en ce**
a) **que** la buse de neige carbonique (2) est montée fixement sur le robot (RT), ou
b) **que** la buse de neige carbonique (2) est montée de manière interchangeable sur le robot (RT).

5. Dispositif de nettoyage d'installation de peinture (1) selon l'une quelconque des revendications précédentes, **caractérisé en ce**
a) **qu'**un robot porte non seulement un pulvérisateur mais aussi la buse de neige carbonique (2), et
b) **que** la buse de neige carbonique (2) est montée sur le robot de sorte que la fonction du pulvérisateur ne soit pas entravée par la buse de neige carbonique (2), en particulier par un recouvrement pour la buse de neige carbonique (2).

6. Dispositif de nettoyage d'installation de peinture (1) selon l'une quelconque des revendications précédentes, **caractérisé en ce que** la buse de neige carbonique (2) est réglable dans son contour de buse et/ou dans son orientation afin de permettre une adaptation à différents contours extérieurs du composant (B) à nettoyer,
et/ou que le composant (B) à nettoyer présente un contour extérieur prédéfini et plusieurs buses de neige carbonique (2) sont prévues, lesquelles sont ou peuvent être disposées de sorte qu'elles recouvrent la périphérie extérieure du composant (B) à nettoyer et/ou correspondent au contour extérieur du composant (B) à nettoyer.

7. Dispositif de nettoyage d'installation de peinture (1) selon l'une quelconque des revendications précédentes, **caractérisé en ce**
a) **que** la buse de neige carbonique (2) est dirigée pendant un processus de nettoyage vers le bas de sorte que des particules de saleté détachées soient évacuées vers le bas, et/ou
b) **qu'**un élément de protection (S) est prévu, en particulier une tôle de protection ou un boîtier, afin d'empêcher que des particules de saleté détachées lors du nettoyage ou de la neige carbonique (3) n'atteignent un composant à peindre.

8. Dispositif de nettoyage d'installation de peinture (1) selon l'une quelconque des revendications précédentes, **caractérisé par**
a) un dispositif d'alimentation (V) pour l'alimentation de la buse de neige carbonique (2) en neige carbonique (3) ou dioxyde de carbone pour la génération de neige carbonique (3), et/ou
b) une conduite d'alimentation (RL) pour le raccordement du dispositif d'alimentation (V) avec plusieurs buses de neige carbonique (2) par respectivement un câble de dérivation (SL) qui bifurque de la conduite d'alimentation (RL) vers la buse de neige carbonique (2) respective, et/ou
c) un dispositif de mélange pour le mélange de dioxyde de carbone ou neige carbonique (3) avec un gaz porteur, et/ou
d) un chauffage de gaz porteur (TE) pour le chauffage du gaz porteur, et/ou
e) un capteur, en particulier un capteur de caméra, qui détermine le résultat de nettoyage, et/ou
f) un capteur de température pour la détermination de la température du composant (B) à nettoyer.

9. Dispositif de nettoyage d'installation de peinture (1) selon l'une quelconque des revendications précédentes, **caractérisé en ce que** la neige carbonique (3) se compose au moins partiellement d'un mélange de dioxyde de carbone qui comprend un gaz de dioxyde de carbone et des particules de dioxyde de carbone, et qui peut être mélangé avant l'application de la neige carbonique (3) de la buse de neige carbonique (2) avec un gaz porteur mis en pression dans la buse de neige carbonique (2),
et/ou que le mélange de dioxyde de carbone peut être mélangé dans la chambre d'agglomération (AK) et/ou une chambre de mélange avec un gaz porteur mis en pression afin d'accélérer la neige carbonique (3) à appliquer, dans lequel en particulier du dioxyde de carbone liquide est relâché dans la chambre d'agglomération (AK) et des cristaux de dioxyde de carbone apparaissent, lesquels sont compactés et agglomérés.

10. Dispositif de nettoyage d'installation de peinture (1) selon l'une quelconque des revendications précédentes, **caractérisé en ce que** la quantité, la pression et/ou la température du gaz porteur pouvant être mélangé au dioxyde de carbone et du dioxyde de carbone sont réglables pour la génération de la neige carbonique (3) au moyen d'au moins un dispositif de réglage (ER) afin d'influencer l'action de nettoyage, de préférence avant ou pendant le processus de nettoyage, et/ou **caractérisé par** au moins une unité de contrôle (KE) pour le contrôle d'au moins un paramètre qui permet une déduction relative à au moins une de ce qui suit :
- pression, quantité et/ou température du dioxyde de carbone pour la génération de la neige carbonique (3),
- pression, quantité et/ou température de la neige carbonique (3),
- pression, quantité et/ou température d'un gaz porteur,
- température ambiante,
- distance de nettoyage entre la buse de neige carbonique (2) et le composant (B) à nettoyer,
- position du composant (B) à nettoyer,
- orientation du composant (B) à nettoyer,
- position de la buse de neige carbonique (2),
- orientation de la buse de neige carbonique (2),
dans lequel en particulier en fonction de l'au moins un paramètre au moins une grandeur de départ du dispositif de nettoyage d'installation de peinture (1) peut être réglée au moyen d'au moins un dispositif de réglage (ER) et la grandeur de départ est sélectionnée dans le groupe comprenant :
- orientation de la buse de neige carbonique (2) par rapport au composant (B) à nettoyer,
- quantité, pression et/ou température du dioxyde de carbone pour la génération de la neige carbonique (3),
- quantité, pression et/ou température de la neige carbonique (3),
- quantité, pression et/ou température du gaz porteur,
- distance de nettoyage entre la buse de neige carbonique (2) et le composant (B) à nettoyer,
- durée de nettoyage,
- intervalle de nettoyage,
- paramètre de positionnement/déplacement du robot (RB) portant la buse de neige carbonique,
- paramètre de positionnement/déplacement du robot (RB) portant le composant (B) à nettoyer.

11. Dispositif de nettoyage d'installation de peinture (1) selon l'une quelconque des revendications précédentes, **caractérisé en ce que** le dispositif de nettoyage d'installation de peinture (1)
- est réalisé de manière à être protégé contre des explosions, et/ou
- comprend au moins une vanne (SV) qui, pour des raisons de sécurité, se ferme automatiquement ou réduit au moins un rejet de dioxyde de carbone lorsqu'au moyen d'un dispositif de détection une sortie de dioxyde de carbone excessive potentielle ou réalisée est déterminée,
et/ou que le dispositif de nettoyage d'installation de peinture (1) est réalisé afin de nettoyer le composant (B) à nettoyer sensiblement dégagé par la neige carbonique (3) et de préférence un dispositif de génération de courant d'air (LE) est prévu, lequel génère vers le bas un courant d'air afin de guider une saleté nettoyée ou neige carbonique (3) émise vers le bas, de manière appropriée au-delà d'un sol de cabine de peinture d'une cabine de peinture.

12. Dispositif de nettoyage d'installation de peinture selon l'une quelconque des revendications précédentes, **caractérisé en ce que** la distance entre la buse de neige carbonique (2) et la surface à nettoyer du composant (B) est entre 1 mm et 30 mm.

13. Dispositif de nettoyage d'installation de peinture selon l'une quelconque des revendications précédentes, **caractérisé en ce que** différentes sections (51-54) d'un composant (50) à nettoyer sont irradiées séquentiellement à différents moments de nettoyage prédéterminés ou pouvant être choisis avec la neige carbonique, et que le composant (50) peut être utilisé entre ces différents moments de nettoyage pour des processus de travail correspondant à son but d'utilisation,
et/ou qu'un dispositif est prévu pour le chauffage de la surface de composant à nettoyer en liaison avec le rayonnement de neige carbonique, pour lequel en particulier au moins une des caractéristiques suivantes est prévue :
a) une soufflante à air chaud est dirigée sur la surface à nettoyer ;
b) la surface à nettoyer est chauffée avec un rayonnement à infrarouge ;
c) le composant (B) à nettoyer contient, pour le chauffage de la surface à nettoyer, des canaux par lesquels de l'air chaud est conduit ;
d) le composant (B) à nettoyer contient un dispositif de chauffage électrique chauffant la surface à nettoyer,
et/ou que la buse de neige carbonique (2) est réalisée en tant que buse de Laval.

14. Installation de peinture avec un dispositif de nettoyage d'installation de peinture (1) selon l'une quelconque des revendications précédentes.

15. Procédé de nettoyage d'installation de peinture pour le nettoyage d'au moins un composant (B) d'une installation de peinture, dans lequel le composant à nettoyer appartient au groupe suivant :
a) un pulvérisateur qui est guidé par un robot de peinture ou un autre composant d'un robot de peinture,
b) une poignée d'un robot de manipulation ou un autre composant d'un robot de manipulation,
c) un axe manuel d'un robot de peinture ou d'un robot de manipulation,
d) un bras de robot proximal d'un robot de peinture ou d'un robot de manipulation,
e) un bras de robot distal d'un robot de peinture ou d'un robot de manipulation,
f) un caillebottis dans le sol de la cabine de peinture,
g) un bâti pour la suspension de composants à peindre,
h) un anneau de charge extérieur tournant annulaire d'un pulvérisateur ou doigt d'électrode, **caractérisé en ce**
**que** le composant (B, 40) à nettoyer est guidé par un robot (RB) qui est configuré de sorte qu'il positionne le composant à nettoyer devant une buse de neige carbonique (2, 42) et le déplace pendant le processus de nettoyage par rapport à la buse de neige carbonique,
et **que** pour le nettoyage du composant (B) un jet de neige carbonique qui se compose au moins partiellement d'un mélange de dioxyde de carbone comprenant un gaz de dioxyde de carbone et des particules de dioxyde de carbone, est appliqué par une buse de neige carbonique (2) sur le composant (B) à nettoyer, dans lequel le mélange de dioxyde de carbone est formé dans une chambre d'agglomération (AK) à laquelle du dioxyde de carbone fluide est amené, par agglomération de cristaux de neige de dioxyde de carbone,
ou pour le rayonnement indirect d'une surface (41) à nettoyer du composant (40), une buse de neige carbonique (42) est disposée et orientée et le composant (40) à nettoyer n'est pas dirigé par le robot (RB) par rapport à la buse de neige carbonique (42) directement sur cette surface (41), mais est déplacé de sorte que le jet de neige carbonique (43) passe latéralement ou tangentiellement sur la surface (41) à nettoyer.
